# EUROPÄISCHE PATENTSCHRIFT

(11) **EP 3 677 746 B1**
(45) Veröffentlichungstag und Bekanntmachung des Hinweises auf die Patenterteilung: **27.10.2021**
(21) Anmeldenummer: 19174080.2
(22) Anmeldetag: 13.05.2019
(51) Int. Cl.: E06B 9/11, E06B 9/58, E06B 3/22, E06B 9/02

(54) **PROFILEINHEIT ZUR ROLLLADENFÜHRUNG UND BEFESTIGUNG WENIGSTENS EINES ABSTURZSICHERUNGSELEMENTS AN EINEM BLENDRAHMEN ODER PFOSTEN EINES FENSTERS**
PROFILE UNIT FOR ROLLER GUIDE AND FIXING AT LEAST ONE FALL PREVENTION ELEMENT TO A POST OR FRAME OF A WINDOW
UNITÉ DE PROFILÉ DESTINÉE AU GUIDAGE DE VOLET ROULANT ET À LA FIXATION D'AU MOINS UN ÉLÉMENT DE PROTECTION CONTRES LES CHUTES À UN CHÂSSIS DORMANT OU À UN JAMBAGE D'UNE FENÊTRE

(30) Priorität: 07.01.2019 DE 102019100238; 12.04.2019 DE 202019102112 U
(43) Veröffentlichungstag der Anmeldung: 08.07.2020
(73) Patentinhaber: Veka AG, 48324 Sendenhorst (DE)
(72) Erfinder: Brünemann, Dirk, 48324 Sendenhorst (DE)
(74) Vertreter: Cohausz Hannig Borkowski Wißgott

(56) Entgegenhaltungen:
- DE-U1-202017 102 736

## Beschreibung

Die Erfindung betrifft eine Profileinheit zur Rollladenführung und Befestigung wenigstens eines Absturzsicherungselements an einem Blendrahmen oder Pfosten eines Fensters, mit den Merkmalen des Oberbegriffs des Anspruchs 1.

Werden zu öffnende bodentiefe Fensterelemente nicht erdgeschossig verbaut, so müssen diese, sofern kein Balkon oder sonstiges vorhanden ist, mit einer Absturzsicherung versehen werden, um die Sicherheit des Bedieners zu gewährleisten und ein Herausfallen einer Person zu verhindern. Absturzsicherungen sind aus optischen Gründen vielfach aus Glasplatten gebildet. Dafür wird ein vertikales Führungsprofil beidseitig auf dem Rahmen oder im Mauerwerk befestigt. Sind zusätzliche Rollladenkästen vorhanden, egal ob Aufsatzkasten oder Sturzkasten, so werden die Führungsprofile der Absturzsicherung auf die seitlichen Rollladenführungen montiert. Nachteilig ist dabei unter anderem, dass das äußere optische Erscheinungsbild geändert wird, so dass Fensterelemente mit Absturzsicherung einen andere Außenansicht besitzen als solche ohne Absturzsicherung. Dies gilt erst recht für den Fall eines durch einen Pfosten geteilten Fensterelements, bei dem nur ein Teil einen Flügel besitzt, der eine Absturzsicherung davor erfordert, während der andere Teil als Festverglasung ausgebildet ist.

EP 2 792 834 B1 beschreibt eine rahmenintegrierte Absturzsicherung, die ein Halteprofil sowie ein Rahmenprofi umfasst. Bei dem Rahmenprofil handelt es sich um ein herkömmliches Rahmenprofil, welches mittels sogenannter Drehhalter oder Drehklipshalter an der stirnflächigen Außenseite eines, insbesondere aus Holz bestehenden, Blendrahmens einer Tür oder eines Fensters befestigt wird.

Das Gebrauchsmuster DE 20 2017 102 736 U1 bezieht sich auf eine Führungsschiene mit einem Trägerprofil aus, wobei das Trägerprofil neben einem Führungsquerschnitt wenigstens eine Aufnahme mit einem darin angeordneten Funktionselement aufweist. Das sich über die gesamte Anlagenbreite erstreckende Funktionselemente, kann in Form von Glasscheiben oder Geländern ausgeführt sein. In einer Aufnahmenut ist eine montierte Klemmleiste ausgebildet, die mittels zweier elastischer Haltemittel die Glasscheibe der Absturzsicherung einfasst. Die Haltevorrichtung weist keine integrierte Zusatzverstärkung auf, noch verfügt sie über eine thermische Trennung.

Die Aufgabe der Erfindung besteht somit darin, an einem Fenster Rollladenführungen und bedarfsweise Absturzsicherungselemente vorzusehen, ohne die Außenansicht nachteilig zu beeinflussen. Darüber hinaus besteht Bedarf für eine Halterung, die Glasscheiben als Absturzsicherung für Kunststofffenster, mit thermischer Trennung und integrierter Zusatzverstärkung aufweist. Auch die sichere Verschraubung der Haupthalterungsplatte mit der innenliegenden Stahlverstärkung des Rahmens soll gewährleistet werden.

Diese Aufgabe wird jeweils durch eine Profileinheit mit den Merkmalen des Anspruchs 1 und des Anspruchs 5 gelöst.

Mit allen erfindungsgemäßen Profileinheiten wird jeweils eine Absturzsicherung bei den Rollladenführungsen integriert; ein separates Einfassungsprofil wird nicht benötigt. Neben der nahezu unveränderten Außenansicht des Fensters ist der Herstellungsprozess einfach zu realisieren, wobei auch wichtige Aspekte wie eine thermische Trennung berücksichtigt werden.

Die Vorteile der erfindungsgemäßen Profileinheit nach einer ersten Ausführungsform für den Randbereich eines Blendrahmens wie für einen Mittelpfosten bestehen insbesondere darin, dass:
- sie so ausgeformt sind, dass sie eine Klemmvorrichtung für die aufklipsbaren Rollladenführungsprofile bilden, so dass bestehende Rollladenführungsprofile weiterverwendet werden können;
- das Aufbauprofil aus Kunststoff durch eine metallische Verstärkung ergänzt wird und alle Verschraubungen der Absturzsicherung in diese oder die des verstärkten Blendrahmens erfolgen;
- die gesamte Profilkombination thermisch getrennt ist;
- das Halteprofil aus Aluminium durch einen Hakenverschluss formschlüssig sowie durch zusätzliche Verschraubung kraftschlüssig gehalten wird;
- die Absturzsicherung im eingebauten Zustand jederzeit durch Entfernen der Rollladenführung demontiert werden kann;
- das Aufbauprofil mit integrierter Abdichtung immer auf dem Blendrahmen verbleiben kann, sowohl bei Demontage der Rollladenführung als auch der Absturzsicherung;
- die integrierte Absturzsicherung bei Herablassen des Rollladenbehangs von außen nicht sichtbar ist und vor Witterung geschützt ist;
- für die Montage der mehrteiligen Absturzsicherung keine besonderen Befestigungsmittel, insbesondere keine bauaufsichtlich zugelassenen Spezialdübel oder dergleichen, notwendig sind;
- dieselben Einzelprofile der Profileinheiten sowohl für einteilige Ausführungen seitlich am Fenster als auch für mehrteilige Ausführungen am Mittelpfosten verwendet werden können;
- die Absturzsicherung bei der Pfostenmontage nicht nur doppelseitig, sondern auch einseitig ausgeführt werden kann, z.B. bei einer Kombination eines Flügels und einer Festverglasung;
- die Rollladenführung nicht aufgeschraubt werden muss;
- die Funktion der Rollladenführung unabhängig von Art und Ausbildung der Absturzsicherung ist; auch ohne eingesetzte Glasscheibe, z.B. beim Austausch einer Scheibe, sind die Einfassprofile in sich stabil und halten die Form.

Die Erfindung umfasst zwei wesentliche Ausführungsformen, auf welche grundsätzlich dieselben Rollladenführungsprofile aus Kunststoff oder Aluminium aufrastbar sind.

Die erste Ausführungsform einer Profileinheit nach Anspruch 1 ist in Varianten für die Rand- oder Pfostenbefestigung vorgesehen und besteht jeweils wenigstens aus einem Aufbauprofil, einem Zwischenprofil, einem Verstärkungsprofil und einem Führungsprofil. Dabei ist das Aufbauprofil für die Anordnung am Rand einseitig oder für die mittige Anordnung an einem Pfosten doppelseitig ausgebildet und besteht insbesondere aus Kunststoff. Das ermöglicht die leichte Nachbearbeitung. Zwischenprofil, Verstärkungsprofil und Führungsprofil sind als Metallprofile ausgebildet und werden miteinander verschraubt, wobei die verschraubte Einheit ihrerseits mit einem metallischen Verstärkungsprofil des Blendrahmens oder Pfostens verschraubt ist und damit sehr belastbar ist. Das Absturzsicherungselement wird zwischen Zwischenprofil und Führungsprofil eingeklemmt, wenn diese Profile miteinander verschraubt werden.

Bei einer zweiten Ausführungsform einer Profileinheit nach Anspruch 5, die sich auf die doppelseitige Ausbildung für die Anordnung am Mittelpfosten bezieht, sind die Funktionen des Zwischenprofils und des Verstärkungsprofil in das Aufbauprofil integriert, das vollständig als Metallprofil ausgebildet ist. Die Befestigung der beiden Absturzsicherungselemente erfolgt durch ein Führungsprofil, das formschlüssig mit dem Aufbauprofil verbunden ist und zusätzlich damit verschraubt ist. Diese zweite Ausführungsform hat zwar den Nachteil, dass die Montage bzw. Demontage beider Absturzsicherungselemente gleichzeitig erfolgen muss, jedoch ermöglich diese Profileinheit eine Anordnung an einem schmalen Pfosten, wobei die meisten der oben aufgezählten Vorteile erhalten bleiben.

Die Erfindung wird nachfolgend mit Bezug auf die in den Zeichnungen dargestellten Ausführungsbeispiele erläutert. Die Figuren zeigen jeweils im Schnitt:
- Fig. 1: eine Profileinheit für eine integrierte Absturzsicherung mit seitlicher Rollladenführungsschiene;
- Fig. 2A, 2B: die Profileinheit nach Figur 1, jeweils in verschiedenen Montage-stadien;
- Fig. 3: eine Profileinheit für eine integrierte Absturzsicherung mit seitlicher Rollladenführungsschiene aus Aluminium;
- Fig. 4: eine Profileinheit für eine integrierte Absturzsicherung an einem Mittelpfosten;
- Fig. 5A, 5B: die Profileinheit nach Figur 4, jeweils in verschiedenen Montage-stadien;
- Fig. 6: ein Rand-Aufbauprofil;
- Fig. 7: ein Aufbauprofil für einen Mittelpfosten;
- Fig. 8: eine Profileinheit für eine integrierte Absturzsicherung an einem Mittelpfosten und
- Fig. 9A, 9B: die Profileinheit nach Figur 8, jeweils in verschiedenen Montage-stadien.

Eine Profileinheit nach einer ersten Ausführungsform der Erfindung baut auf einem Rand-Aufbauprofil 110 auf, das in Figur 6 einzeln im Querschnitt gezeigt ist. Es umfasst drei wesentliche Abschnitte:
- einen Basisbereich 111,
- einen Verbindungsbereich 112 und
- einen Wandanschlussbereich 114.

Die Unterkante des Basisbereichs 111 bildet eine Bezugsebene und Aufstandsfläche, mit der das Rand-Aufbauprofil 110 von außen auf die Sichtseite eines Blendrahmens aufgesetzt wird. Um zu verhindern, dass Wasser in den Spalt dazwischen eindringt, ist am Basisbereich 111 eine elastomere Dichtlippe 113 angeformt.

Der Verbindungsbereich 112 neben dem Basisbereich 111 ist zum einen so geformt, dass er mit seiner unteren Nut auf Nippelschrauben am Blendrahmen aufgerastet werden kann. Außerdem besitzt er eine geschlossene Hohlkammer, um ein Metallverstärkungsprofil aufzunehmen, sowie eine profilierte Rinne 115 zur Aufnahme von Schraubenköpfen.

Der Wandanschlussbereich 114 hat keine statisch tragende Funktion, sondern dient in erster Linie dazu, die Wandleibung zu überdecken, in der das Fenster eingebaut ist, und mit anderen, nachfolgend beschriebenen Profilen eine kompakte Einheit zu bilden.

Figur 1 zeigt eine Profileinheit 100, die an einem Blendrahmen 210 angebracht ist. Die Profileinheit 100 umfasst:
- das Rand-Aufbauprofil 110 gemäß Figur 6;
- ein Führungsprofil 120 zur Klemmung eines flächigen Absturzsicherungselements 220;
- ein Rollladenführungsprofil 130;
- ein Verstärkungsprofil 140, das in eine Hohlkammer im Verbindungsbereich 112 eingesetzt ist;
- ein Zwischenprofil 150, welches über Verschraubungen 102, 103 das Führungsprofil 120 mit dem Verstärkungsprofil 140 verbindet.

Da die Profile 120, 140 und 150 als Widerlager für Verschraubungen dienen und/oder weitere Profile halten sollen, sind sie aus Metall, insbesondere aus Aluminium, gebildet.

Die nachfolgende Beschreibung der Montage, die unter Bezug auf die Figuren 2A und 2B vorgenommen wird, verdeutlicht zugleich die Funktion der Profileinheit 100:
Ein frühes Montagestadium ist in Figur 2A gezeigt. Der Biendrahmen 210 ist bereits in üblicher Weise am Gebäude montiert worden. In das Blendrahmenprofil 210 ist ein Stahlverstärkungsprofil 211 eingesetzt. Das Rand-Aufbauprofil 110 mit dem bereits darin eingesetzten metallischen Verstärkungsprofil 140 ist über lange Befestigungsschrauben 101 mit dem Blendrahmenprofil 210 verbunden. Die Befestigungsschrauben 101 reichen tief in das Blendrahmenprofil 210 hinein und verankern sich dort im Stahlverstärkungsprofil 211.

Das Verstärkungsprofil 140 ist bei dieser Ausführungsform so eingesetzt, dass die ebene Seite nach außen weist. An dieser Seite halten die Stütznocken der Aufbauprofils 110 das metallische Verstärkungsprofil 140 fest am Platz.

Das Verstärkungsprofil 140 hat die Funktion eines Kreuzverbinders, da es nicht nur die Befestigungsschrauben 101 aufnimmt, sondern auch die im rechten Winkel dazu ausgerichteten, weiteren Befestigungsschrauben 102, über welche das Zwischenprofil 150 angebracht wird. Das Zwischenprofil 150 stützt sich am Basisbereich 111 des Rand-Aufbauprofils 110 ab und bildet zudem mit einem Schenkel 151 mit Dichtungs- und Klemmprofil 152 einen Teil einer Nut, in welcher später das Absturzsicherungselement 220 gehalten ist. Über die kurzen Befestigungsschrauben 102 bilden das Verstärkungsprofil 140 und das Zwischenprofil 150 eine statisch belastbare Einheit, die über die langen Befestigungsschrauben 101 mit dem Blendrahmen 210 verbunden ist und daher keine eigene Verbindung zum Gebäude benötigt.

Nachdem das Zwischenprofil 150 angebracht ist, kann das Absturzsicherungselement 220 so positioniert werden, dass es an dem Dichtungs- und Klemmprofil 152 im Profilschenkel 151 anliegt, siehe Figur 2B.

Von der Außenseite her wird das Führungsprofil 120 am Absturzsicherungselement 220 angelegt. Das Führungsprofil 120 besitzt Vorsprünge 121, 123, die in Rücksprünge 153, 154 (siehe Figur 2A) am Zwischenprofil 150 eingeschoben werden, so dass das Führungsprofil 120 in der Hauptbelastungsrichtung für die Absturzsicherungselemente 220, welche nämlich senkrecht zur Ansichtsbene des Blendrahmens 210 verläuft, formschlüssig daran festgelegt ist. Zur endgültigen Sicherung wird das Führungsprofil 120 über Befestigungsschrauben 103 mit dem Zwischenprofil 150 verschraubt.

Das Führungsprofil 120 weist zwei rechtwinkelig zueinander stehende Schenkel auf, wobei sich ein Schenkel senkrecht auf dem Zwischenprofil 150 formstabil abstützt. Somit ist die Funktion der Rollladenführung 130 mit Behang auch bei fehlender Scheibe, wie beispielsweise in einer Austauschsituation, immer gewährt. Die Einfassprofilabschnitt stehen auch ohne montiertes Absturzsicherungselement 220, wie z. B. eine Glasscheibe, in fester Stellung.

Die Befestigungsschrauben 103 greifen in einen Profilsteg 124 am Führungsprofil 120 ein, dessen Querschnitt den sogenannten Nippelschrauben, die einen pilzförmigen Kopf aufweisen, nachempfunden ist. Damit kann das Führungsprofil 120 eine weitere Funktion übernehmen, denn es ermöglicht über den Profilsteg 124 eine Klemmbefestigung des Rollladenführungsprofils 130. Bei der Darstellung in Figur 1 ist im Vergleich zu Figur 2B zusätzlich das Rollladenführungsprofil 130 aufgerastet worden, das als Kunststoffprofil ausgebildet ist. Da die Rollladenführung keine sicherheitsrelevante Funktion hat, reicht die Klemmbefestigung über den Profilsteg 124. Diese Verbindung wird nur bei Windsogkräften belastet.

In Figur 3 ist eine ganz ähnliche Profileinheit 100' mit einem Blendrahmen 210 verbunden. Funktionell ist die Profileinheit 100' gleich zur ersten Ausführungsform; sie besitzt aber aus gestalterischen Gründen ein Rollladenfüh-rungsprofil 130' aus Aluminium. Außerdem besitzt der Blendrahmen 210 eine Vorsatzschale 212 aus Aluminium. Die Profileinheit 100' ist daher nicht direkt auf das Blendrahmenprofil 210 aus Kunststoff aufgesetzt, sondern auf die Vorsatzschale 212. Die Befestigungsschraube 101 durchdringt bei dieser Ausführungsform das Verstärkungsprofil 140, das Rand-Aufbauprofil 110, die Vorsatzschale 212 und Teile des Blendrahmenprofils 210 und greift dann in das Stahlverstärkungsprofil 211 ein.

Wesentlich für das erfindungsgemäße Profilsystem 100 ist - unabhängig von der Ausführungsform mit einem reinen Kunststofffenster oder einem Kunststofffenster mit Aluminium-Außenschalen - das Zusammenspiel der metallischen Profile 140, 150 und 120 mit den Befestigungsschrauben 101, 102, 103, die in verschiedenen Richtungen und Ebenen angebracht werden und eine ebenso kompakte wie belastbare Einheit bilden, die nach außen hin nicht sichtbar ist. Alle Schraubenköpfe liegen, sobald das Rollladenführungsprofil 130 oder 130' aufgerastet ist, verdeckt.

Das Zwischenprofil 120, das Verstärkungsprofil 140 und das Führungsprofil 150 sind bei beiden Profileinheiten 100, 100' identisch.

Figur 4 zeigt eine Profileinheit 100" für einen Pfosten 310 an einem Fenster, die nur scheinbar ganz anders als bei den in den Figuren 1 bis 2B dargestellten Profileinheiten 100, 100' gestaltet ist. Die Profileinheit 100" ist für die beidseitige Aufnahme von Absturzsicherungselementen 220 und einem Rollladenführungsprofil 130" mit beidseitigen Rollladenführungsschienen 131" ausgebildet ist. Sie ist prinzipiell gleich aufgebaut wie die zuerst beschriebenen Ausführungsformen für die Anbringung an der Wandleibung. Das Verstärkungsprofil 140 ist hier um 180° gedreht eingesetzt. Die Schraube, die zur Befestigung des Führungsprofils 420 eingebracht wird, verläuft zentriert, und der Schraubenkopf kann im V-förmigen Profil versenkt werden.

Ein Aufbauprofil 110" für die Profileinheit 100" ist in Figur 7 einzeln gezeigt. Es besitzt beidseits eines Verbindungsbereichs 112" je einen Basisbereich 111". Am Verbindungsbereich 112" ist ein Profilsteg 115" angeformt, der sowohl für die Aufnahme von Schraubenköpfen wie auch für die Verrastung von Rollladenführungsschienen ausgebildet ist. Rechts befindet sich oberhalb des Basisbereichs 111" noch ein Stützprofilbereich 116", während dieser links schon entfernt worden ist. Das Aufbauprofil 110" besitzt zunächst beidseitig einen Stützprofilbereich 116". Sofern nur an einer Seite des Pfostens eine öffenbare Tür vorgesehen ist, wird nur an der zur Tür gewandten Seite der Stützbereich 116" entfernt. An der anderen Seite wird hingegen keine Absturzsicherung benötigt, so dass dort der Stützprofilbereich 115" bestehen bleibt und bildet einen optischen Abschluss bildet.

Die Montage der Profileinheit 100" für einen Mittelpfosten nach Figur 4 wird schrittweise anhand der Figuren 5A und 5B erläutert.

In Figur 5A ist das mit dem Mittelpfostenprofil 310 verbundene Aufbauprofil 110" dargestellt. Die Verbindung kann zunächst über eine Aufrastung des Basisprofils 110" auf Nippelschrauben 330 bewirkt werden, jedoch nur zur Vorausrichtung und als Montagehilfe. Eine feste Verbindung muss über Befestigungsschrauben 101 hergestellt werden, die durch das Aufbauprofil 110" und das Verstärkungsprofil 140 hindurch bis in ein Verstärkungsprofil 311 im Mittelpfosten 310 reichen. Zwischenprofile 150 werden beidseits über Befestigungsschrauben 102 am Verstärkungsprofil 140 befestigt.

Wie Figur 5B zeigt, werden danach die Absturzsicherungselemente 220 angesetzt und über die in Pfeilrichtung eingeschobenen Führungsprofile 120 gesichert, welche über Befestigungsschrauben 103 ebenfalls mit dem Verstärkungsprofil 140 verbunden werden. Der statisch hoch belastbare Teil der Profileinheit 100" ist damit fertig gestellt. Wenn nun noch ein doppelseitiges Rollladenführungsprofil 130" auf den Profisteg 115" aufgerastet wird, wird die in Figur 4 abgebildete, fertige Profileinheit 100" erhalten.

In Figur 8 ist eine weitere Ausführungsform einer Profileinheit 400 für eine integrierte Absturzsicherung an einem Mittelpfosten 320 dargestellt, wobei der Mittelpfosten 320 deutlich schmaler ist als der Mittelpfosten 310 bei der in Figur 4 gezeigten Ausführungsform. Aufgrund der schmaleren Montagefläche an der Sichtseite des Mittelpfostens 320 besitzt die Profileinheit 400 nach einer zweiten Ausführungsform der Erfindung eine andere Profilkombination. Sie umfasst nur ein Aufbauprofil 410 und ein Führungsprofil 420.

In das Aufbauprofil 410 ist die Funktion, die das Zwischenprofil 150 bei allen anderen Ausführungsformen hat, integriert. Das Aufbauprofil 410 stellt Anlageflächen für die Absturzsicherungselemente 220 bereit. Hierzu sind beidseits Nuten 411 ausgebildet, in die Dichtungs- und Klemmprofile eingezogen sind.

Das Führungsprofil 420 bewirkt einen Formschluss mit dem Aufbauprofil 410 und sichert damit die Absturzsicherungselemente 220 an beiden Seiten zugleich. Auf das Führungsprofil 420 ist das bereits aus Figur 4 bekannte doppelte Rollladenführungsprofil 130" aus Kunststoff mit zwei Rollladenführungsschienen 131" aufgerastet.

Im ersten Montageschritt nach Figur 9A ist zunächst nur das Aufbauprofil 410 mit dem Mittelpfosten 320 verbunden. Dazu greift eine Schraube 101 durch einen zentralen Verbindungsbereich 412 des Aufbauprofils 410 bis in ein Stahlverstärkungsprofil 321 im Mittelpfosten 320.

Das Aufbauprofil 410 besitzt an der Oberseite seines Verbindungsbereichs 412 zwei hakenförmige Profilfortsätze, so dass darunter Nuten 413 ausgebildet sind, die sich zur selben Seite hin öffnen. Abgesehen von diesem Detail ist das Aufbauprofil 410 ansonsten spiegelsymmetrisch in Bezug auf eine Mittelachse aufgebaut. Es besitzt beidseits einen Basisbereich 411 zur Auflage auf der Sichtseite des Mittelpfostens 320. Der Basisbereich 411 endet jeweils in einer Nut 414 mit einem eingezogenen elastomeren Dichtungs- und Klemmprofil.

In einem weiteren Montageschritt, der in Figur 9B abgebildet ist, sind beidseitig Absturzsicherungselemente 220 an den Basisbereich 411 angelegt worden. Um diese zu sichern, wird ein Führungsprofil 420 auf das Aufbauprofil 410 aufgesetzt und seitlich, in Pfeilrichtung verschoben. Gewinkelte Stege 422 an der Unterseite des Führungsprofils 420 greifen in die Nuten 413 des Aufbauprofils 410 ein, so dass gegenüber einer senkrecht zur Ebene der Absturzsicherungselemente 220 wirkenden Kraft eine formschlüssige Verbindung erzielt wird. Das Führungsprofil 420 läuft beidseitig jeweils in einer Nut 421 aus, in der ein elastomeres Dichtungs- und Klemmprofil eingezogen ist.

Das Führungsprofil 420 und das Aufbauprofil 410 werden abschließend über Schrauben 103 miteinander verschraubt und so auch parallel zur Ebene der Absturzsicherungselemente 220 aneinander gesichert. Ein Profilsteg 423 an der Außenseite ermöglicht die Aufrastung eines Rollladenführungsprofils 130", siehe Figur 8.

## Patentansprüche

1. Profileinheit (100; 100'; 100") zur Rollladenführung und Befestigung wenigstens eines Absturzsicherungselements (220) an einem Blendrahmen (210) oder Pfosten (310) eines Fensters, wenigstens umfassend:
- in Einfassungsprofil mit einer Nut zur randseitigen Einfassung des Absturzsicherungselements (220),
- eine Rollladenführungsschiene (130; 130'; 130") mit wenigstens einer Führungsnut (131; 131'; 131") zur Führung des Rollladens;
**dadurch gekennzeichnet,**
- **dass** ein als Hohlprofil ausgebildetes Aufbauprofil (110; 110'; 110") vorgesehen ist, welches eine winkelförmige Profilkonfiguration besitzt, mit wenigstens einem Basisbereich (111; 111'; 111") und einem senkrecht dazu angeordneten Verbindungsbereich (112; 112'; 112"), in den wenigstens ein Verstärkungsprofil (140) eingesetzt ist,
- **dass** das Einfassungsprofil zweiteilig ausgebildet ist und ein Zwischenprofil (150) und ein Führungsprofil (120) umfasst, wobei das Zwischenprofil (150) durch sich parallel zur Außensichtfläche erstreckende Verbindungsmittel (102) mit dem Verstärkungsprofil (140) im Aufbauprofil (110; 110'; 110") verbunden ist; und
- **dass** das Führungsprofil (120) und/oder das Aufbauprofil (110; 110'; 110") mit wenigstens einem Formschlusselement (123) versehen ist (sind), auf die die Rollladenführungsschiene (130) aufrastbar ist.

2. Profileinheit (100) nach Anspruch 1, **dadurch gekennzeichnet, dass** das Führungsprofil (120) zwei rechtwinkelig zueinander stehende Schenkel aufweist, wobei sich ein Schenkel senkrecht auf das Zwischenprofil (150) formstabil stützt.

3. Profileinheit (100) nach Anspruch 1 oder 2, **dadurch gekennzeichnet, dass** das Aufbauprofil (110; 110'; 110") an der von dem Führungsprofil (120) abgewandten Seite eine Wange (114) aufweist, die die Rollladenführungsschiene (130) seitlich überdeckt.

4. Profileinheit (100) nach einem der Ansprüche 1 bis 3, **dadurch gekennzeichnet, dass** an dem Aufbauprofil (110; 110'; 110") wenigstens eine Dichtlippe (113) ausgebildet ist.

5. Profileinheit (400) zur Führung eines Rollladens und zur Befestigung wenigstens eines Absturzsicherungselements (220) an einem Pfosten (320) eines Fensters, wenigstens umfassend:
- in Einfassungsprofil mit einer Nut zur randseitigen Einfassung des Absturzsicherungselements (220),
- ine Rollladenführungsschiene (130") mit wenigstens einer Führungsnut (131") zur Führung des Rollladens;
**dadurch gekennzeichnet**,
- ass das Einfassungsprofil zweiteilig ausgebildet ist und ein Aufbauprofil (410) und ein Führungsprofil (420) umfasst, die unter Einschluss des Absturzsicherungselements (220) miteinander verschraubbar sind;
- dass das Aufbauprofil (410) zwei Basisbereiche (411) und einen senkrecht dazwischen angeordneten Verbindungsbereich (412) umfasst,
dass das Führungsprofil (420) auf den Basisbereich (411) aufsetzbar ist und mit Formschlusselementen (422) versehen ist, die durch eine zur Ebene des Absturzsicherungselements parallele Verschiebung mit Formschlusselementen (413) am Aufbauprofil (410) koppelbar sind und
- dass das Führungsprofil (420) mit wenigstens einem Formschlusselement (423) versehen ist, auf die die Rollladenführungsschiene (130") aufrastbar ist.

6. Profileinheit (400) nach Anspruch 5, **dadurch gekennzeichnet, dass** das Führungsprofil (420) im Querschnitt hakenförmige Profilstege (422) besitzt, die in Nuten (413) am Aufbauprofil eingreifen.

7. Fenster mit wenigstens einem Blendrahmen (210) oder Pfosten (310, 320), einem Rollladen, einem flächigen Absturzsicherungselement (220) und einer Profileinheit (100; 100'; 100"; 400) nach einem der vorhergehenden Ansprüche,
wobei das Aufbauprofil (110; 110'; 110"; 410) auf eine Außensichtfläche des Blendrahmens (210) oder des Pfostens (310, 320) aufgesetzt ist und über senkrecht zur Fensterebene ausgerichtete und sich durch den Verbindungsbereich (112; 112'; 112"; 412) erstreckende Schrauben (101) mit dem Blendrahmen (210) oder dem Pfosten (310; 320) verschraubt ist.

## Claims

1. Profile unit (100; 100'; 100") for roller shutter guidance and fastening of at least one anti-fall safeguarding element (220) on an outer frame (210) or post (310) of a window, at least comprising:
an enclosure profile having a groove for peripherally enclosing the anti-fall safeguarding element (220),
a roller shutter guide rail (130; 130'; 130") having at least one guide groove (131; 131', 131") for guiding the roller shutter;
**characterized**
**in that** a mounting profile (110; 110'; 110") formed as a hollow profile is provided which has an angular profile configuration with at least one base region (111; 111'; 111") and, arranged perpendicularly thereto, a connecting region (112; 112'; 112") into which at least one reinforcing profile (140) is inserted,
**in that** the enclosure profile is formed in two parts and comprises an intermediate profile (150) and a guide profile (120), wherein the intermediate profile (150) is connected to the reinforcing profile (140) in the mounting profile (110; 110'; 110") by connecting means (102) extending parallel to the outer visible surface; and
**in that** the guide profile (120) and/or the mounting profile (110; 110'; 110") are (is) provided with at least one form-fitting element (123) onto which the roller shutter guide rail (130) can be latched.

2. Profile unit (100) according to Claim 1, **characterized in that** the guide profile (120) has two legs which are at right angles to one another, wherein one leg is supported in a dimensionally stable manner perpendicularly on the intermediate profile (150) .

3. Profile unit (100) according to Claim 1 or 2, **characterized in that** the mounting profile (110; 110'; 110") has, on the side facing away from the guide profile (120), a cheek (114) which laterally covers the roller shutter guide rail (130).

4. Profile unit (100) according to one of Claims 1 to 3, **characterized in that** at least one sealing lip (113) is formed on the mounting profile (110; 110'; 110") .

5. Profile unit (400) for guiding a roller shutter and for fastening at least one anti-fall safeguarding element (220) on a post (320) of a window, at least comprising:
an enclosure profile having a groove for peripherally enclosing the anti-fall safeguarding element (220),
a roller shutter guide rail (130") having at least one guide groove (131") for guiding the roller shutter;
**characterized**
**in that** the enclosure profile is formed in two parts and comprises a mounting profile (410) and a guide profile (420) which can be screwed to one another so as to enclose the anti-fall safeguarding element (220);
**in that** the mounting profile (410) comprises two base regions (411) and, arranged perpendicularly therebetween, a connecting region (412),
**in that** the guide profile (420) can be placed on the base region (411) and is provided with form-fitting elements (422) which, by being displaced parallel to the plane of the anti-fall safeguarding element, can be coupled to form-fitting elements (413) on the mounting profile (410), and in that the guide profile (420) is provided with at least one form-fitting element (423) onto which the roller shutter guide rail (130") can be latched.

6. Profile unit (400) according to Claim 5, **characterized in that** the guide profile (420) has cross-sectionally hook-shaped profile webs (422) which engage in grooves (413) on the mounting profile.

7. Window having at least one outer frame (210) or post (310, 320), a roller shutter, a planar anti-fall safeguarding element (220) and a profile unit (100; 100'; 100"; 400) according to one of the preceding claims, wherein the mounting profile (110; 110'; 110"; 410) is placed on an outer visible surface of the outer frame (210) or of the post (310, 320) and is screwed to the outer frame (210) or the post (310; 320) by means of screws (101) which are oriented perpendicular to the window plane and extend through the connecting region (112; 112'; 112"; 412).

## Revendications

1. Unité de profilé (100 ; 100' ; 100'') pour le guidage d'un volet roulant et la fixation d'au moins un élément antichute (220) à un châssis dormant (210) ou à un montant (310) d'une fenêtre, comprenant au moins :
un profilé d'encadrement muni d'une rainure pour l'encadrement côté bord de l'élément antichute (220), un rail de guidage de volet roulant (130 ; 130' ; 130'') muni d'au moins une rainure de guidage (131 ; 131' ; 131'') pour le guidage du volet roulant ;
**caractérisée en ce que**
- un profilé structural (110 ; 110' ; 110'') configuré en tant que profilé creux est prévu, qui présente une configuration de profilé en forme d'angle, avec au moins une zone de base (111 ; 111' ; 111") et une zone de liaison (112 ; 112' ; 112'') agencée perpendiculairement à celle-ci, dans laquelle au moins un profilé de renforcement (140) est inséré,
- le profilé d'encadrement est configuré à deux parties, et comporte un profilé intermédiaire (150) et un profilé de guidage (120), le profilé intermédiaire (150) étant relié au profilé de renforcement (140) dans le profilé structural (110 ; 110' ; 110'') par des moyens de liaison (102) s'étendant parallèlement à la surface visible extérieure ; et
- le profilé de guidage (120) et/ou le profilé structural (110 ; 110' ; 110'') est (sont) muni (s) d'au moins un élément de complémentarité de forme (123), sur lequel le rail de guidage de volet roulant (130) peut être encliqueté.

2. Unité de profilé (100) selon la revendication 1, **caractérisée en ce que** le profilé de guidage (120) comprend deux branches situées à angle droit l'une de l'autre, une branche s'appuyant de manière dimensionnellement stable perpendiculairement sur le profilé intermédiaire (150).

3. Unité de profilé (100) selon la revendication 1 ou 2, **caractérisée en ce que** le profilé structural (110 ; 110' ; 110'') comprend une joue (114) sur le côté détourné du profilé de guidage (120), qui recouvre latéralement le rail de guidage de volet roulant (130).

4. Unité de profilé (100) selon l'une quelconque des revendications 1 à 3, **caractérisée en ce qu'**au moins une lèvre d'étanchéité (113) est formée sur le profilé structural (100 ; 110' ; 110").

5. Unité de profilé (400) pour le guidage d'un volet roulant et pour la fixation d'au moins un élément antichute (220) à un montant (320) d'une fenêtre, comprenant au moins :
un profilé d'encadrement muni d'une rainure pour l'encadrement côté bord de l'élément antichute (220), un rail de guidage de volet roulant (130'') muni d'au moins une rainure de guidage (131'') pour le guidage du volet roulant ;
**caractérisée en ce que**
- le profilé d'encadrement est configuré à deux parties, et comporte un profilé structural (410) et un profilé de guidage (420), qui peuvent être vissés l'un avec l'autre en incluant l'élément antichute (220) ;
- le profilé structural (410) comporte deux zones de base (411) et une zone de liaison (412) agencée perpendiculairement entre celles-ci,
- le profilé de guidage (420) peut être placé sur la zone de base (411) et est muni d'éléments de complémentarité de forme (422), qui peuvent être couplés avec des éléments de complémentarité de forme (413) sur le profilé structural (410) par un coulissement parallèle au plan de l'élément antichute, et
- le profilé de guidage (420) est muni d'au moins un élément de complémentarité de forme (423), sur lequel le rail de guidage de volet roulant (130'') peut être encliqueté.

6. Unité de profilé (400) selon la revendication 5, **caractérisée en ce que** le profilé de guidage (420) comporte des nervures de profilé (422) en forme de crochet dans la section transversale, qui pénètrent dans des rainures (413) sur le profilé structural.

7. Fenêtre munie d'au moins un châssis dormant (210) ou un montant (310, 320), d'un volet roulant, d'un élément antichute plat (220), et d'une unité de profilé (100 ; 100' ; 100'' ; 400) selon l'une quelconque des revendications précédentes,
le profilé structural (110 ; 110' ; 110'' ; 410) étant placé sur une surface visible extérieure du châssis dormant (210) ou du montant (310, 320), et étant vissé avec le châssis dormant (210) ou le montant (310 ; 320) par l'intermédiaire de vis (101) dirigées perpendiculairement au plan de fenêtre et s'étendant à travers la zone de liaison (112 ; 112' ; 112'' ; 412).
